# EUROPÄISCHE PATENTSCHRIFT

(11) **EP 0 896 945 B1**
(45) Veröffentlichungstag und Bekanntmachung des Hinweises auf die Patenterteilung: **15.09.2004**
(21) Anmeldenummer: 98113963.7
(22) Anmeldetag: 25.07.1998
(51) Int. Cl.: B65H 31/34, B65H 33/08

(54) **Einrichtung und Verfahren zum Stapeln von Stapelschichten aus Papier**
Device and method for stacking batches of paper
Dispositif et procédé pour l'empilement des couches de piles en papier

(30) Priorität: 13.08.1997 DE 19734994
(43) Veröffentlichungstag der Anmeldung: 17.02.1999
(73) Patentinhaber: BIELOMATIK LEUZE GmbH + Co., D-72639 Neuffen (DE)
(72) Erfinder: Pizzi, Fausto, S. Giovanni in Persiceto (BO) (IT); Forni, Gilberto, S. Giovanni in Persiceto (BO) (IT)
(74) Vertreter: Patentanwälte Ruff, Wilhelm, Beier, Dauster & Partner

(56) Entgegenhaltungen:
- EP-A- 0 852 989
- DE-A- 3 033 793
- DE-A- 3 412 183
- DE-A- 4 101 038
- US-A- 4 477 218
- US-A- 4 927 321
- PATENT ABSTRACTS OF JAPAN vol. 9, no. 206 (M-406) [1929], 23. August 1985 (1985-08-23) -& JP 60 067327 A (NASHIYONARU JIYUUTAKU SANGYO K.K.), 17. April 1985 (1985-04-17)

## Beschreibung

Die Erfindung betrifft ein Verfahren und eine Einrichtung zum Stapeln von flächigem oder ebenem Material zu Paketen, wie kubische Stapel. Deren Stapelschichten bilden im Stapel allseits durchgehend ebene Flächen und schließen horizontal, in einer geneigten Richtung oder vertikal aneinander an. Im Stapel können unterschiedlich große Materiallagen vorgesehen sein, beispielsweise als größere Lage eine Tragschicht, wie eine Palette, und als kleinere Lagen einzelne Blattlagen aus Papier o. dgl.. Letztere sind jeweils zu mehreren aufeinanderliegend gemeinsam mit einer Umhüllung o. dgl. zusammengefaßt und bilden eine Stapelschicht, wie ein Papierries bilden. Alle Kantenflächen der jeweiligen Stapelschicht stehen gegenüber allen zugehörigen und dazu parallelen Kantenflächen der Tragschicht im Stapel zurück, so daß sie durch die vorstehende Tragschicht - im folgenden Palette genannt - gegen Stoßbelastungen beim Transport geschützt sind.

Die gegenseitig genaue Ausrichtung der Materiallagen, nämlich der Palette und der Stapelschichten - im folgenden Riese genannt - ist schwierig, wenn sie bei hoher Geschwindigkeit zusammengeführt und danach als Verbundeinheiten abtransportiert werden sollen. Werden die Materiallagen lediglich dadurch ausgerichtet, daß sie mit einem Förderer gegen einen Anschlag bewegt werden, so können sie gegenseitig Drehlagen einnehmen, nämlich statt deckungsgleich zueinander schräg liegen. Werden die Materiallagen bzw. die Stapelschichten nach dem vollständigen Auftürmen gegeneinander zur Ausrichtung verschoben, so können Beschädigungen auftreten, weil die Materiallagen mit hoher Flächenpressung bzw. unter dem darüber liegenden Gewicht aneinander anliegen.

Die US 4 477 218 zeigt einen Versatzstapler, mit dem ungradzahlige Stapellagen gegenüber geradzahligen Stapellagen seitlich versetzt sind, damit diese danach leichter voneinander separiert werden können. Eine Tragplatte für die Aufnahme der Stapel gehört zur Vorrichtung und ist nicht mit dem Stapel zusammen entnehmbar. Für die unterschiedlichen Stapellagen werden auch unterschiedliche Schieber und Anschläge verwendet.

Die DE-A 30 33 793 A zeigt bei einer Stapelvorrichtung einen Anschlag, der mit einer Anschlagfläche zunächst die vorauslaufende Kantenfläche eines zulaufenden Teilstapels auffängt und danach mit der davon abgekehrten Anschlagfläche an die nachlaufende Kantenfläche des Teilstapels angelegt wird, der dann bereits am Stapelanschlag anliegt.

Die US 4 927 321 zeigt eine Stapelvorrichtung, bei der die Stapellagen nach ihrem Ablegen auf dem Stapel nicht mehr verschoben werden. Seitliche Anschläge bilden nur eine verstellbare Stapelschacht-Begrenzung.

Der Erfindung liegt die Aufgabe zugrunde, ein Verfahren und eine Einrichtung zu schaffen, mit welchem Nachteile bekannter Ausbildungen bzw. der beschriebenen Art vermieden werden können und die insbesondere eine genaue Ausrichtung der Materiallagen nach dem Ablegen auf einer Tischfläche bzw. auf dem Stapel o. dgl. gewährleistet, wobei vorzugsweise eine vollautomatische Zusammenfassung oder Stapelung der Materiallagen möglich sein soll.

Die Ansprüche 1 und 4 lösen diese Aufgabe.

Es sind Mittel vorgesehen, um die Stapellagen, Paletten und/oder Riese, zunächst auf einer Tischfläche abzulegen und nach Ablage jeweils einer vorbestimmten Anzahl von Materiallagen diese parallel zur Tischfläche auszurichten. Die genannte Anzahl kann zwischen eins und drei oder fünf liegen. Die Ausrichtung erfolgt zweckmäßig in einer ersten und einer dazu rechtwinkligen zweiten Richtung parallel zur Tischfläche. Bei rechteckig begrenzten Materiallagen liegt jede der Richtungen jeweils rechtwinklig quer sowie parallel zu Kantenflächen dieser Materiallagen. Zweckmäßig richten die Mittel zunächst die Palette auf der Tischfläche gleitend aus. Danach werden mehrere Riese auf der Palette und aufeinander abgelegt und dann gemeinsam auf der Palette sowie aufeinander gleitend ausgerichtet. Dann liegen alle einander zugehörigen Kantenflächen dieser Riese ebenengleich sowie gegenüber den zugehörigen Kantenflächen der Palette mit gleichen Abständen zurückversetzt. Z.B. können die zu den Materialebenen rechtwinkligen Zentrumsachsen aller Materiallagen im fertig oder endgültig ausgerichteten Zustand achsgleich liegen. Es hat sich als vorteilhäft erwiesen, wenn die Riese zunächst durch Vorausrichtung nach einer Seite gegenüber ihrer Fertigausrichtung versetzt abgelegt und dann erst durch Verschieben fertig ausgerichtet werden. Alle Stapellagen sind gegen die hierbei quer zu ihren Hauptebenen auftretenden Drücke formsteif bzw. unnachgiebig.

Dieselben Anschläge oder Schieber können sowohl zur Ausrichtung der Palette als auch darauffolgend zur Ausrichtung der Riese verwendet werden. Zur Vorausrichtung ist vorteilhaft ein gesonderter Anschlag, wie ein Auflaufanschlag, bzw. ein gesonderter Schieber, wie ein Förderer, vorgesehen. Er fördert die Riese aus einem von der Stapelzone entfernten Bereich über den Stapel, richtet sie dabei aus und übergibt sie dann in diesem vorausgerichteten Zustand an den Tisch.

Die Ausrichtanschläge können nach Art von Zangen gegeneinander sowie gegen die Kantenflächen der Materiallagen bewegt werden, insbesondere linear und parallel zur Tischebene. Jeweils einer der beiden Anschläge kann dabei in seiner Anschlagstellung selbst durch Anschlag formschlüssig festgelegt sein, um bei kurzer Einstellzeit eine genaue Positionierung zu gewährleisten.

Der Stapeltisch ist zweckmäßig als Hubtisch höhenverfahrbar, nämlich insbesondere während des Aufschichtens des Stapels um die Dicke jeder Stapellage oder Stapelschicht absenkbar. So werden für jede abzulegende Stapelschicht dieselben Übergabeverhältnisse erreicht. Die Anschläge könnten am Stapeltisch gelagert und gegenüber diesem quer zur Tischebene, nämlich höhenverstellbar sein. Zweckmäßig sind die Anschläge in stationären Halterungen oder Lagerungen des stationären Grundgestells der Einrichtung lagegesichert. So ändert sich mit der Höhenverstellung des Stapeltisches auch ihr Abstand von der Tischebene. Die Anschläge können daher stets im Bereich der obersten Materiallagen liegen und wirksam sein, während sie die darunter liegenden, bereits ausgerichteten Materiallagen nicht mehr berühren können.

Vorteilhaft wird die Palette dem Stapeltisch in einer Richtung, beispielsweise der genannten zweiten Richtung, zugeführt, während die Riese in einer dazu quer oder rechtwinklig liegenden Richtung, beispielsweise der genannten ersten Richtung, zugeführt werden. So ergibt sich in Ansicht auf die Tischebene eine kreuzende Zuführung. An der stationären Kreuzungsstelle findet die Stapelung und Ausrichtung aller Materiallagen statt. Danach wird der Stapel gleichgerichtet zur Zuführung der Palette abgefördert.

Die Anförderung und Ausrichtung jeder der Materiallagen kann entsprechend der EP 0 852 989 A3

Diese und weitere Merkmale der Erfindung gehen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Ausführungsbeispiele der Erfindung sind in den Zeichnungen dargestellt und werden im folgenden näher erläutert. In den Zeichnungen zeigen:
- Fig. 1: eine erfindungsgemäße Einrichtung in Draufsicht,
- Fig. 2: einen Ausschnitt der Fig. 1 im Schnitt und in vergrößerter Darstellung,
- Fig. 3: einen Ausschnitt der Fig. 1 mit weiteren Einzelheiten,
- Fig. 4: den Ausschnitt gemäß Fig. 2 nach der vorausgerichteten Aufschichtung von Stalpelschichten (Riesen) und
- Fig. 5: den Ausschnitt gemäß den Figuren 2 und 4 bei der Fertigausrichtung der Riese.

Die Einrichtung 1 dient zum Stapeln von auch als Riese bezeichneten Stapelschichten 3 mit einer Tragschicht, die im Folgenden als Palette 2 bezeichnet wird, zu einem Gesamt-Stapel 4 aus allen Stapel- oder Materiallagen 2, 3. Die unterste Tragschicht, nämlich die Palette 2 ist größer als die Riese 3. Alle zueinander parallelen und rechtwinkligen Kantenflächen 5 bis 8 der Lage 2 stehen in Draufsicht über alle Kantenflächen 13 bis 16 der Riese 3 vor. Die ebenfalls zueinander parallelen und rechtwinkligen Kantenflächen 13 bis 16 liegen dann parallel zur jeweils zugehörigen, nächsten Kantenfläche 5 bis 8 sowie gegenüber dieser zurückversetzt. Die Kantenflächen 13 bis 16 aller Riese 3 liegen im fertigen Stapel in einer gemeinsamen, zu Förderebenen 9, 10 und zur Materialebene 17 der Lagen 2, 3 rechtwinkligen Ebene. Die Paletten 2 werden in einer weiter entfernten, unteren Förderebene 9 in Förderrichtung 11 zugeführt. Die Riese 2 werden in einer näheren bzw. höheren Förderebene 10 in Förderrichtung 12 zugeführt, die in Ansicht auf die zueinander parallelen und horizontalen Ebenen 9, 10, 17 rechtwinklig zur Richtung 11 liegt. Die Stapel 4 werden in der Förderebene 9 abgefördert.

Erst nach der Zuführung jeder Lage 2, 3 auf eine Tischfläche 18 und mit oder nach Beendigung der zugehörigen Förderbewegung sowie vor Auflegen der nächsten Lage 3 wird die jeweilige Lage 2, 3 in den Richtungen 11, 12 genau gegenüber der dann stationären Tischfläche 18 ausgerichtet. Die Tischfläche 18 definiert eine Tischebene 19, welche parallel zu den Ebenen 9, 10, 17 bzw. den Richtungen 11, 12 liegt und aus ihrer ebenengleichen Lage mit der Ebene 9 linear in Richtung zur Ebene 10 bewegt bzw. angehoben sowie dann wieder stufenweise zurückgefahren bzw. abgesenkt werden kann. Die Ausrichtung erfolgt in einer Stapelstation 20 bzw. 21. Die Station 20 liegt, bezogen auf die Richtung 12, stromaufwärts und die Station 21 unmittelbar benachbart zur Station 20 stromabwärts. Beide Stationen 20, 21 sind im wesentlichen gleich ausgebildet. Beide Stationen 20, 21 werden in oder entgegengesetzt zur Richtung 11 mit Paletten 2 und dann in oder entgegengesetzt zur Richtung 12 mit Riesen 3 beschickt. Danach erfolgt die genannte Ausrichtung gegenüber einem Grundgestell 22 der Einrichtung 1.

Erst danach wird das nächste Ries 3 auf den jeweiligen Teilstapel aufgelegt oder unter flach S-förmiger Krümmung nach und nach abgesenkt bzw. abgelegt, ohne daß zuvor bzw. nach ihrer Ausrichtung die jeweilige Lage 2 bzw. 3 nochmals bewegt wird. Die Ausrichtbewegungen sind wesentlich kleiner als die Längen der einzelnen Kantenflächen 5 bis 8 und 13 bis 16 bzw. als die Hälfte oder ein Zehntel davon.

Die Tischfläche 18 ist durch die Oberseite eines Hub- bzw. Lagentisches 23, nämlich durch das obere Trum eines Förderbandes 24 gebildet, das über zwei in Richtung 11 im Abstand voneinander liegende Umlenkungen 25 und unterhalb des Obertrums parallel zu diesem zurückläuft. Zwischen den das Obertrum spannenden Umlenkungen 25 ist das Obertrum gegen Durchbiegungen, beispielsweise auf einem Gleittisch, starr abgestützt, so daß es zwischen den Umlenkungen 25 eben durchgeht. Die Tischfläche bzw. die auf ihr angeordneten Lagen 2, 3 sind in und entgegen Richtung 11 mit einem Förderantrieb 26 bewegbar, welcher z.B. innerhalb einer Umlenkung 25 als Achsmotor angeordnet sein kann. Die gesonderten Tischflächen 18 bzw. Förderbänder 24 der gleich ausgebildeten und angeordneten Tische 23 sind unabhängig voneinander in Richtung 11 antreibbar sowie heb- und senkbar.

Die Umlenkungen 25 können in einem Rahmen gelagert sein, der seinerseits in einer gestellfesten oder stationären Tischführung 27 mit einem Hubantrieb 28 motorisch in sowie entgegen Hubrichtung 29 rechtwinklig zu den Ebenen 9, 10, 17, 19 und den Richtungen 11, 12 abgesenkt sowie angehoben werden kann. Die maximale Hubhöhe ist mindestens so groß wie oder größer als die maximale Höhe des Stapels 4. Jeder Tisch 23 der beiden Stationen 20, 21 kann unabhängig von dem Tisch 23 der anderen Station motorisch angehoben und abgesenkt werden.

Innerhalb jeder Station 20 bzw. 21 sind unabhängig von der anderen Station arbeitende Ausrichtmittel 30 vorgesehen. Mit ihnen wird zuerst die Palette 2 auf der Tischfläche 18 in den Richtungen 11, 12 gleitend ausgerichtet, so lange sich die Tischebene 19 in oder oberhalb der Ebene 9 sowie unterhalb der Ebene 10 befindet. Danach wird auf der Palette 2 ein erstes Ries 3 außermittig abgelegt, auf das aufeinanderfolgend dann mindestens ein weiteres Ries gemäß Fig. 4 aus der Ebene 10 absinkend abgelegt werden kann. Vor oder während das jeweils nächstfolgende Ries 3 abgelegt wird, wird der Tisch 23 um die Dicke oder Höhe eines Rieses 3 abgesenkt. Jedes Ries 3 besteht aus einer Vielzahl gleich großer, bündig aufeinander geschichteter Blattlagen aus Papier, welche mit einer gefalteten Verpackung umhüllt sind und dadurch wie die Palette 2 einen ebenen Plattenkörper bilden. Das Ries 3 ist bei horizontaler Ausrichtung unter seinen Gewichtskräften biegeflexibel.

Nachdem ein bis drei erste Riese 3 vorausgerichtet und gegeneinander sowie gegenüber der Palette 2 mittenversetzt abgelegt worden sind, werden diese Riese 3 mit den Ausricht mitteln 30 in einem Zuge sowie gemeinsam gegeneinander sowie gegenüber der fertig ausgerichteten Palette 2 in die Soll-Lage ausgerichtet. Dabei gleiten sie auf der Palette 2 sowie aufeinander bis in Anschlagstellungen, während die Palette 2 nur durch Reibung auf der Tischfläche 18 bzw. durch formschlüssigen Anschlag unbewegt bleibt. Danach wird ein weiteres Ries mittenversetzt abgelegt und unmittelbar danach gemäß Fig. 5 mit den Mitteln 30 unter gleitender Bewegung auf den bereits ausgerichteten Riesen 3 mit diesen bündig bzw. fertig ausgerichtet. Die Ausrichtung der Palette 2 sowie aller Riese 3 parallel zur Richtung 12 erfolgt mit denselben Ausrichtgliedern. Dabei werden alle Lagen 2, 3 zweckmäßig nur in einer einzigen Richtung 12 gegenüber der Tischfläche 18 verschoben.

Die Mittel 30 umfassen Glieder 31 bis 39, von denen jedes ein Anschlag, ein Sensor, wie ein berührungsfrei arbeitender Sensor, ein Schieber o. dgl. sein kann. Die Ausrichtung der Palette 2 in Richtung 11 kann in der Ebene 9 dadurch erfolgen, daß der Förderer 24 die vorauslaufende Palettenkante 5 gegen einen Anschlag 31 bewegt und dann stillgesetzt wird. Dies kann auch durch einen die Palette 2 bzw. eine der Kanten 5, 6 erfassenden Sensor 32 gesteuert werden, welcher außerhalb des Hubweges des Tisches 23 benachbart zu dessen Seitenkante oder zwischen den Hubtischen 23 liegt. Der stationäre, jedoch wie der Anschlag 31 parallel zur Richtung 11 in unterschiedliche Lagen einstellbare Sensor 32 kann eine Fotozelle sein. Nach dem Anlegen der gesamten Kante 5 am Anschlag 31 wird dieser von der Kante 5 und aus dem Hubweg des Tisches 23 nach oben und seitlich herausbewegt. Der Tisch 23 wird dann in seine höchste Lage unmittelbar unterhalb der Ebene 10 angehoben, wonach die Ausrichtung parallel zur Richtung 12 erfolgt, falls diese nicht bereits in der Ebene 9 vorgenommen worden ist.

Zur Ausrichtung der Palette 2 in Richtung 12 kann nämlich am Tisch 23 ein über die Ebene 19 vorstehender Seitenanschlag 33 für eine der Kanten 7, 8 vorgesehen sein, welche parallel zur Richtung 11 liegen. Ist dieser Seitenanschlag 33, wie auch denkbar, nicht parallel zur Richtung 11 bewegbar, so kann ihm ein Schieber oder eine schräge Gleitfläche gegenüberliegen, welche die Palette 2 nach oder während der Bewegung gegen das Ausrichtglied 31, 32 gegen den Anschlag 33 anlegt und dadurch parallel zur Richtung 11 ausrichtet. Bezogen auf die Richtung 12 wird die stromabwärts liegende Kante 7 gegen den Anschlag 33 angelegt, während an der davon abgekehrten Kante 8 der Schieber o. dgl. angreifen könnte. Der Anschlag 33 führt die Bewegung der Tischfläche 18 nicht mit aus, sondern ist am Lagerrahmen des Tisches 23 befestigt, so daß er dessen Hubbewegungen mit ausführt. Der Anschlag 33 steht um weniger als die Dicke der Palette 2 über die Tischebene 19 vor und sichert die Palette 2 beim Ausrichten der Riese 3. Dasselbe Ausrichtglied 31 bzw. 32 kann zur Ausrichtung sowohl in der Station 20 als auch in der Station 21, insbesondere alternierend, verwendet werden. Auch kann der Anschlag 31 oder ein gegenüberliegender Anschlag 31 für die Kante 6 als motorisch angetriebener Schieber zur Ausrichtung der Palette 2 parallel zur Richtung 11 verwendet werden.

Im dargestellten Fall wird die Palette 2 in der Ebene 9 am Anschlag 33 zunächst vorausgerichtet, dann nahe unter die Ebene 10 angehoben und dort mit einem Schieber 35 in Richtung 12 gegen einen Gegenanschlag 34 fertig ausgerichtet. Der vollständig oberhalb der Tischebene 19 liegende Anschlag 34 kann dabei mit seiner Anschlagfläche ebenengleich zur Anschlagfläche des Anschlages 33 liegen und wie die Schieberfläche des Schiebers 35 nach oben über die Oberseite der Palette 2 um die Dicke eines bis dreier Riese vorstehen oder nicht vorstehen. Auch in dieser angehobenen Lage kann eine Ausrichtung der Palette 2 parallel zur Richtung 11 mit entsprechenden Anschlägen bzw. Schiebern 37, 38 erfolgen.

Bevor die Riese 3 auf dem Tisch 23, der Palette 2 und den schon auf dieser befindlichen Riesen 3 abgelegt werden, wird jedes Ries 3 in Richtung 12 sowie in der Ebene 10 an einem Anschlag 36 vorausgerichtet und zwar so, daß es danach nur noch durch Verschieben in Richtung 12 fertig ausgerichtet wird. Der Anschlag 36 steht nach oben über die Ebene 10 vor und ist wie die Ausrichtglieder 34, 35 hängend gelagert, so daß keine über die Anschlag- oder Schieberfläche nach unten vorstehende Teile vorgesehen sind. Die Ausrichtglieder 34, 35, 36 liegen permanent mit Abstand oberhalb der Tischebene 19. Bei der Förderung der Riese 3 in Richtung 12 über den Tisch 23 und die Palette 2 läuft das jeweilige Ries mit seiner stromabwärts liegenden Kante 13 auf den Anschlag 36 auf, wodurch die Förderbewegung beendet wird. Danach wird das so vorausgerichtete Ries 3 auf dem Tisch 23 durch Parallelverlagerung in Richtung 29 abgelegt, wobei die Ausrichtglieder 34, 35 von den Lagen 2, 3 entfernt sein oder an diesen anliegen können. Der Auflaufanschlag 36 der Station 20 ist gemäß Fig. 2 aus dem Förderweg der Riese 3 bzw. aus der Ebene 10 herauszubewegen, so daß die Riese 3 ungehindert auch bis in die Station 21 überführt werden können.

Nach der Ausrichtung der Palette 2 und deren Absenkung unter die Glieder 34, 35 werden dieselben Glieder 34, 35 auch zur Ausrichtung jedes der Riese 3 parallel zur Richtung 12 verwendet. Nach oder mit dem Absenken der Palette 2 wird daher das Ausrichtglied 34 entgegen Richtung 12 gegen einen stationären Anschlag 39 in die Ausrichtlage für die Riese 3 bewegt. Diese werden dann mit dem gegen die stromaufwärts liegende Kante 14 anliegenden Schieber 35 in Richtung 12 mit ihren stromabwärts liegenden Kanten 13 gegen den Anschlag 34 angelegt.

Jedes der Ausrichtglieder 31 bis 39 kann unabhängig von allen anderen motorisch angetrieben werden, insbesondere quer zur zugehörigen Kantenfläche 5 bis 8 und 13 bis 16 oder quer zu deren Kanten bzw. parallel zur zugehörigen Kantenfläche. Hierzu sind Lager- und Antriebsmittel 40 vorgesehen, welche die Elemente 41 bis 49 umfassen.

Seitlich benachbart und zwischen den Tischen 23 ist parallel zur Richtung 11 eine Führung 41 für einen oder zwei Läufer 42 vorgesehen, von denen jeder fest mit einem Anschlag 31 verbunden ist. Die Führung 41 und deren Achse liegen geringfügig oberhalb der Ebene 9, 19 und sind gegenüber dem Gestell 22 feststehend angeordnet. Auch der Sensor 32 kann in dieser Führung parallel zur Richtung 11 stufenlos verschiebbar gelagert sein. Außerdem ist der Läufer 42 mit dem Anschlag 31 um die zu den Ebenen 9, 10, 17, 19 parallele Achse der Führung 41 über 90 oder mindestens 180° schwenkbar, so daß der Anschlag 31 aus den beiden Anschlagstellungen in eine vertikal nach oben gerichtete Ruhestellung überführt werden kann, in welcher er außerhalb des Hubweges beider Tische 23 liegt. Das Verschieben sowie das davon unabhängige Schwenken jedes Anschlages 31 erfolgt über einen Antrieb 43. Die beiden Anschläge 31 sind unabhängig voneinander schwenkbar und verschiebbar oder gemeinsam sowie synchron gegenläufig verschiebbar, so daß sie die jeweilige Lage 2 nach Art einer Zange bei stillstehender Tischfläche 18 ausrichten können.

Der Anschlag 34 ist mit einer Führung 44 parallel zur Richtung 12 stufenlos verschiebbar gelagert und zum Verschieben mit einem Antrieb 45, beispielsweise einem Fluidzylinder, verbunden, an dessen Kolbenstange sein Läufer 46 befestigt sein kann. Der Anschlag 34 liegt mit Abstand unterhalb der Elemente 44, 45. Der Schieber 35 ist mit einer entsprechenden Führung sowie einem Antrieb 47 parallel zur Richtung 12 ebenfalls linear verschiebbar. Der am unteren Ende den Schieber 35 tragende sowie frei nach unten ausragende Läufer 48 ist unmittelbar am Kolben des Fluidzylinders 47, also ohne Kolbenstange, befestigt und ragt durch einen Schlitz aus dem Zylindermantel, so daß dieser gleichzeitig eine stabile Führung gewährleistet. Auch der Antrieb 47 liegt wie die Elemente 44, 45 wenigstens teilweise oder vollständig oberhalb der Glieder 34, 35 bzw. der Ebene 10. Das gleiche gilt auch für die Führung oder Lagerung 49 für den Anschlag 36, welcher um eine zur Richtung 11 parallele Achse über mindestens 90 oder 180° schwenkbar gelagert ist. In der Anschlagstellung gemäß den Figuren 4 und 5 liegt der Anschlag 36 rechtwinklig zu den Ebenen 9, 10, 17, 19 und in der Freigabestellung gemäß Fig. 2 parallel dazu in Richtung 12 frei ausragend.

Zur Zuführung der Riese 3 in der Ebene 10 ist ein Stapelförderer 50 vorgesehen, der wie die Tische 23 und alle übrigen Förderer ein endlos umlaufendes Transportelement, nämlich hier zwei seitliche, gespannte Zugorgane 52, wie Ketten, aufweist. An sowie zwischen diesen sind in Richtung 12 im gleichmäßigen Abständen aufeinanderfolgend gleich große Tragelemente 51, beispielsweise Platten befestigt. Dadurch ist zwischen jeweils benachbarten Lagen- oder Riesträgern 51 eine Lücke oder Öffnung 53 gebildet, durch welche das Ries 3 auf den Tisch 23 abgesenkt und gleichzeitig von der Platte 51 abgestreift werden kann. Die zur Richtung 12 parallele Länge der Träger 51 bzw. der Öffnungen 53 kann größer, kleiner oder gleich groß wie die gleiche Erstreckung der Lagen 3 sein. Außerdem kann diese Erstreckung der Öffnungen 53 größer, kleiner oder gleich groß wie die gleiche Erstreckung der Träger 51 sein. Mit dem Obertrum des Förderers 50 werden die Riese 3 in der Ebene 10 in Richtung 12 über den Tisch 23 gefördert, bis sie mit der Kantenfläche 13 auf den Anschlag 36 auflaufen und bei weiterlaufendem Förderer 50 vom zugehörigen Träger 51 durch die stromabwärts anschließende Öffnung 53 abgestreift sowie dadurch mit der unteren Kante der Fläche 14 beginnend nach und nach in Richtung 12 bis zur Kantenfläche 13 abgelegt werden. Auf jedem Träger 51 befindet sich nur ein Ries 3. Das Obertrum des Förderers 50 geht über beide Tische 23 ununterbrochen durch und ist an den voneinander abgekehrten Seiten dieser Tische 23 über Umlenkungen 54 nach unten zu weiteren Umlenkungen geführt, zwischen denen das untere Trum unterhalb der Tische 23 und der Führung 27 zurückläuft. Der Anschlag 36 ist gegenüber dem Anschlag 34 stets entgegen Richtung 12 versetzt, so daß nach dem Ablegen die Kante 13 einen Abstand vom Anschlag 34 auch dann hat, wenn dieser gemäß Fig. 5 in seine Anschlagstellung am Anschlag 39 eingestellt ist.

Das Gestell 22 umfaßt ein Gehäuse 55, in dem die Tische 23, die Mittel 30, 40 sowie der Förderer 50 vollständig angeordnet sind. Die unmittelbar benachbart zu den Enden der Tischflächen 18 bzw. des Förderers 50 liegenden Wandungen des Gehäuses 55 bilden über die gesamte Höhe der Einrichtung 1 Abschirmungen und sind mit gegenüber der jeweiligen Wandung kleineren Öffnungen 56 für den Durchtritt der Paletten 2, der Riese 3 und der Stapel 4 versehen. Die Öffnungen 56 für den Durchtritt der Paletten 2 liegen in Höhe der Ebene 9 und sind in beiden einander gegenüberliegenden Wandungen vorgesehen sowie ggf. ausreichend groß, um den gesamten Stapel 4 hindurch zu fördern. Die Öffnung 56 zur Zuführung der Riese 3 auf den Förderer 50 liegt in Höhe der Ebene 10, wobei eine der Umlenkungen 54 unmittelbar benachbart zur Innenseite der zugehörigen Gehäusewand vorgesehen ist. In beiden einander gegenüberliegenden Wandungen können in gleicher Höhe solche Öffnungen vorgesehen sein, insbesondere wenn jeder der Förderer in entgegengesetzten Richtungen antreibbar ist.

Die tragenden Teile des Gestells 22 liegen vollständig innerhalb des Gehäuses 55 und umfassen parallel zur Richtung 12 langgestreckte bzw. zu den Ebenen 9, 10, 17, 19 rechtwinklige Seitenwangen 57, welche beiderseits im Bereich der Enden der Tische 23 und oberhalb von diesen so vorgesehen sind, daß zwischen ihnen das Obertrum des Förderers 50 liegt. An den Innenseiten der Seitenwangen 57 bzw. in Draufsicht gemäß Fig. 3 zwischen diesen weist das Gestell 22 Längsholme 58 auf, welche in Draufsicht ebenfalls beiderseits des Förderers 50 parallel zur Richtung 12 liegen und über zur Richtung 11 parallele Traversen 59 starr miteinander verbunden sind. Der so gebildete Rahmen 58, 59 kann eine auswechselbare Montageeinheit bilden, die von den Seitenwangen 57 oder gemeinsam mit diesen vom übrigen Gestell 22 zerstörungsfrei lösbar und/oder parallel zur Richtung 11 stufenlos verstellbar ist. Jede Station 20 bzw. 21 kann eine gesonderte solche Einheit aufweisen oder diese Einheit kann gemeinsam für beide Stationen 20, 21 vorgesehen sein. An der stromaufwärts liegenden Traverse 59 können die Ausrichtglieder 34, 36, 39 der Station 20 so gelagert sein, daß ihre wirksamen Ausricht- bzw. Anschlagflächen unterhalb dieser Traverse 59 liegen. In entsprechender Weise sind die genannten Ausrichtglieder der Station 21 an der stromabwärts liegenden Traverse 59 befestigt. Auch die Führungs- und Antriebsmittel 44, 45, 47 können an der genannten Montageeinheit vorgesehen sein, so daß eine einfache Umrüstung der Einrichtung 1 auf unterschiedliche Formate der Lagen 2, 3 sowie auch eine gute Wartung aller Einrichtungsteile möglich sind.

Zur Zu- und Abführung der Paletten 2 sowie der Riese 3 zur jeweiligen Station 20 bzw. 21 sind außerhalb des Gestells 22 bzw. des Gehäuses 55 Fördermittel 60 vorgesehen, welche motorisch angetrieben und durch Richtungsumkehr sowohl als Zuförderer wie auch als Abförderer geeignet sind. Dies gilt für jeden der Förderer 61 bis 64 der Fördermittel 60. Jeder dieser Förderer 61 bis 64 kann ein Bandförderer mit einem über Umlenkungen laufenden Förderband sowie unabhängig von allen übrigen Förderern antreibbar sein. Mit dem Zuförderer 61 wird jeweils eine Palette 2 in der Ebene 9 durch die zugehörige Öffnung 56 unmittelbar an einen der Tische 23 in Richtung 11 übergeben. Der Förderer 61 ist mit einer unterhalb der Ebene 9 liegenden Führung 65 des Gestells 22 parallel zur Richtung 12 in Flucht mit jedem der beiden Tische 23 motorisch bewegbar, so daß er wahlweise an jeden der Tische 23 die Palette 2 übergeben kann. Dem Förderer 61 ist ein Vorförderer 62 vorgeschaltet, welcher die Palette 2 in der Ebene 9 unmittelbar an den Förderer 61 in Richtung 11 übergibt und mit dem Tisch 23 der Station 21 fluchtet. Zur Übernahme einer Palette 2 wird der Förderer 61 entlang der Führung 65 fluchtend mit dem Förderer 62 ausgerichtet.

Der Zuförderer 63 dient zur unmittelbaren Übergabe der Riese 3 in der Ebene 10 sowie in Richtung 12 auf den Förderer 50 und verbindet diesen Förderer 50 unmittelbar mit dem Auslauf einer Verpackungsmaschine für die Riese 3. Auch am gegenüberliegenden Ende des Förderers 50 könnte ein solcher Zuförderer 63 mit zur Richtung 12 entgegengesetzter Förderrichtung liegen. An die vom Förderer 61 abgekehrten Enden der Tische 23 schließt für jeden Tisch 23 ein gesondert antreibbaren Abförderer 64 in Richtung 11 an, auf welchen in der Ebene 9 jeweils ein fertiger Stapel 4 vom zugehörigen Förderer 24 unmittelbar in Richtung 11 abgegeben wird. Durch Richtungsumkehr können auch die Förderer 64 die Paletten an die Tische 23 übergeben und die Förderer 61, 62 können die fertigen Stapel 4 entgegen Richtung 11 abfördern.

Nachdem die Palette 2 auf der Tischfläche 18 ausgerichtet ist, werden die Riese 3 gemäß Fig. 4 entgegen Richtung 12 gegenüber ihrer gewünschten Ausrichtlage - Sollausrichtung - versetzt abgelegt, nämlich durch Abstreifen mit dem Anschlag 36. Dabei können sie über die Kantenfläche 8 vorstehen oder nicht und ihre Kantenflächen 14 bzw. 13 können gegeneinander versetzt sein oder nicht. Während gleichzeitig der Förderer 50 weiterläuft und ggf. schon ein weiteres Ries 3 auf den Anschlag 36 aufgelaufen ist, wird der Anschlag 34 oberhalb der Palette 2 entgegen Richtung 12 gegen den Anschlag 39 gefahren, während gleichzeitig der Schieber 35 oberhalb der Palette 2 in Richtung 12 gegen die Kanten 14 dieser Riese 3 gefahren wird. Der Schieber 35 richtet dadurch die Riese 3 gem. Fig. 5 bündig zueinander sowie in Richtung 12 zentrisch gegenüber der Palette 2 in ihre Soll-Lage aus, indem er die Kanten 13 zangenartig gegen den Anschlag 34 anlegt. Während dieser Ausrichtung kann das nächste Ries 3 schon beginnen auf dem Stapel abgelegt zu werden, wobei sein stromaufwärts liegender Rand auf dem Schieber 35 liegen kann. Während des weiteren Ablegens dieses nachfolgenden Rieses 3 wird der Schieber 35 entgegen Richtung 12 mit größerer Geschwindigkeit als bei der Schiebebewegung, nämlich im Schnellgang, in seine Ausgangslage zurückbewegt, während der Anschlag 34 in Kontakt mit den Kantenflächen 13 stehen bleibt. Nachdem das nächste Ries 3 mit dem Anschlag 36 vorausgerichtet abgelegt bzw. der Tisch 23 um eine Rieshöhe abgesenkt worden ist, wird, wie beschrieben, auch dieses Ries 3 mit den Ausrichtgliedern 34, 35 gem. Fig. 5 in die Soll-Lage überführt. Beim Absenken des Tisches 23 gleiten die Kantenflächen 13 am Anschlag 34.

Die Riese 3 können bereits auf dem Förderer 63 bzw. 50 in Richtung 11 genau ausgerichtet werden, z.B. mit seitlich an den Kantenflächen 15, 16 gleitenden, stationären Schrägflächen, auf welche die Riese 3 unter der Transportkraft auflaufen und dann querverschoben werden. Die Ausrichtglieder 37, 38 zeigen solche Schrägflächen für die Station 20. Vor, gleichzeitig mit bzw. nach dem Ausrichten in Richtung 12 können die Riese 3 aber auch erst nach Ablegen auf dem Tisch 23 mit den motorisch angetriebenen Anschlägen bzw. Schiebern 37, 38 in Richtung 11 zentrisch gegenüber der Palette 2 ausgerichtet werden, indem diese Glieder 37, 38 aufeinander zu zangenartig gegen die Kanten 15, 16 bewegt werden. Die Höhenlage und Höhenerstreckung der Glieder 37, 38 ist zweckmäßig gleich wie die der Glieder 34, 35, welche in gleicher Höhe liegen.

Nachdem der Stapel 4 durch fortlaufend weiteres Absenken und Aufschichten die gewünschte Stapelhöhe erreicht hat und alle Stapellagen 2, 3 in der beschriebenen Weise ausgerichtet worden sind, wird der Stapel 4 unter die Glieder 34, 35, 37, 38 abgesenkt, bis die Ebene 19 mit der Ebene 9 zusammenfällt und der Förderer 24 den Stapel 4 durch die Öffnung 56 an den zugehörigen Abförderer 64 übergibt. Nach dem letzten Ausrichten der obersten Stapelschicht 3 des Stapels 4 wird auch der Anschlag 34 in seine vom Anschlag 39 abgehobene Ausgangs- bzw. Anschlaglage überführt, in welcher er ebenengleich mit dem Anschlag 33 liegt, so daß die nächste Palette 2 in der beschriebenen Weise übernommen werden kann.

Während in einer Station 20 eine Palette 2 zugeführt, ein Riesstapel aufgeschichtet bzw. ein Palettenstapel 4 abgefördert wird, kann in der anderen Station 21 gleichzeitig jede dieser Arbeiten durchgeführt werden. Indem der Anschlag 36 der Station 20 abwechselnd in Freigabe- und Anschlagstellung überführt wird, kann auch mit dem Förderer 50 in jeder Station gleichzeitig ein Riesstapel aufgeschichtet werden, z.B. indem die Riese 3 abwechselnd in beiden Stationen 20, 21 abgelegt werden. Der Anschlag 36 liegt in jeder Stellung vollständig oberhalb der Ebene 10, so daß er nicht bewegt zu werden braucht, wenn alle aufeinanderfolgende Riese 3 des Förderers 50 in derselben Station 20 bzw. 21 abgelegt werden sollen.

Alle genannten Bewegungsabläufe, z.B. Förder-, Hub- und Ausrichtabläufe werden von einer elektronischen Steuerung gesteuert, welche die zugehörigen Antriebe beeinflußt und ggf. mit Lagesensoren für die bewegbaren Einrichtungsteile bzw. die Stapellagen 2, 3 über Signalleitungen verbunden ist, so daß sich ein sehr sicherer und vollautomatischer Betrieb ergibt. Alle angegebenen Eigenschaften und Wirkungen können genau oder nur ungefähr bzw. im wesentlichen wie beschrieben vorgesehen sein und je nach Eigenschaften des zu verarbeitenden Materials auch stärker davon abweichen. Die Paletten 2 können auf den Förderer 61 bzw. 23 auch manuell aufgelegt werden. Die Einrichtung 1 eignet sich insbesondere für verhältnismäßig schwere Stapel, deren Herstellung und Verarbeitung komplizierter als die von gewichtsmäßig leichten Stapelschichten, beispielsweise Schachteln, ist. Die Träger 51 sind durch geeignete Mittel so versteift bzw. abgestützt, daß sie sich unter dem Gewicht der Riese 3 nicht durchbiegen können, sondern zwischen den Umlenkungen 54 eben bleiben. Sie sind jedoch geeignet, sich beim Umlauf um die Umlenkungen 54 entsprechend zu krümmen. Die Länge jeder Kante 13 bis 16 kann mehr als einen oder zwei Meter sein. Die Absenkhöhe jedes Rieses 3 von der Ebene 10 auf die Oberseite des Stapels beträgt höchstens 10 cm oder 6 cm, insbesondere etwa 4 cm.

Die Steuermittel können auch Mittel zur z.B. optischen Vermessung der Lagengrößen umfassen, so daß alle Antriebsmittel entsprechend dem Meßergebnis so gesteuert werden können, daß die Ausrichtmittel jede einzelne Lage 2, 3 unabhängig von ihrer Größe genau mittig in der zugehörigen Station 20 bzw. 21 ausrichten. Die Förderer 23, 50, 63 sowie die Ausrichtglieder 31 bis 39 und die Antriebsmittel 40 können symmetrisch zu derjenigen Mittelebene ausgebildet sein, welche rechtwinklig zu den Ebenen 9, 10, 17, 19 und parallel zur Richtung 12 liegt. Dadurch können jeweils zwei gleich wirkende oder gleiche Anschläge beiderseits dieser Mittelebene an den Seitenwangen 57 bzw. den Traversen 59 befestigt sein. Die Anschlagfläche des Anschlages 34 kann schräge Auflaufflächen umfassen, welche den zur Kante 13 gehörenden Randbereich des absinkenden Rieses 3 ggf. erfassen und einschließlich des Rieses 3 entgegen Richtung 12 zum Schieber 35 hin gleiten lassen. Zur Verstellung der Anschläge 34 bzw. 36 bzw. 39 einer oder beider Stationen 20, 21 kann auch die Einheit 58, 59 für sich parallel zur Richtung 12 motorisch angetrieben verstellbar sein. Jede Stapelschicht kann auch aus mehreren in Richtung 11 und/oder 12 nebeneinander liegenden Einzellagen 3 bestehen, welche gemeinsam und ebenengleich auf einem Träger 51 zugeführt sowie abgesenkt werden.

## Patentansprüche

1. Verfahren zum Stapeln von Stapelschichten (3) aus Papier und denengegenüber großflächigeren palettenartigen Tragschichten (2), die voneinander abgekehrte sowie quer zueiander Liegende Kantenflächen (5 bis 8 bzw. 13 bis 16) und eine Materialebene (17) definieren, bei welchem auf einer Tischfläche (18) eines am Grundgestell (22) in einer Stapelstation (20, 21) vorgesehenen Lagentisches (23) zuerst eine Tragschicht (2) und auf dieser dann die Stapelschichten (3) abgelegt sowie jeweils zur Tragschicht (2) ausgerichtet und zu einem Stapel (4) geformt werden, **dadurch gekennzeichnet, daß** die Tragschicht (2) durch an quer zueinander liegenden Kantenflächen (5 bis 8) der Tragschicht (2) angreifende, antreibbare Schieber enthaltende Ausrichtglieder (34, 35; 37, 38) gegenüber der Tischfläche (18) gleitend ausgerichtet wird, daß dann auf der ausgerichteten Tragschicht (2) eine erste untere Stapellage aus mindestens einer Stapelschicht (3) vorgausgerichtet abgelegt sowie vor Auflegen einer folgenden Stapellage durch Verschieben auf der Tragschicht (2) durch an zwei quer zueinander liegenden Kantenflächen (13 bis 16) der Stapelschicht angreifende Ausrichtglieder (34, 35; 37, 38) gegenüber der Tragschicht (2) kantenversetzt fertig ausgerichtet wird und daβ dann auf der unteren Stapellage die folgende Stapellage vorausgerichtet abgelegt und wie die untere Stapellage, jedoch auf dieser gleitend, fertig zu dieser ausgerichtet wird.

2. Verfahren nach Anspruch 1, **dadurch gekennzeichnet, daß** die Tischfläche (18) nach dem vorausgerichteten Ablegen der jeweiligen Stapellage ausschließlich quer zu einer von der Tischfläche (18) definierten Tischebene (19) bewegt bzw. abgesenkt, dann festgesetzt und diese Stapellage dann erst fertig ausgerichtet wird, daß insbesondere die Stapellage beim Fertigausrichten gleichgerichtet bzw. gleichzeitig mit der Zuführung der folgenden Stapellage bewegt wird und daß vorzugsweise die Tischfläche (18) ab dem Ablegen der ersten unteren Stapellage auf der Tragschicht (2) bis zur Entfernung des fertigen Stapels (4) nur abgesenkt und nicht angehoben wird.

3. Verfahren nach Anspruch 1 oder 2, **dadurch gekennzeichnet, dass** die Tragschicht (2) und die Stapelschichten (3) durch Angreifen der jeweils gleichen Ausrichtglieder (34, 35; 37, 38) ausgerichtet werden.

4. Einrichtung zum Stapeln von Stapelschichten (3) aus Papier und denengegenüber großflächigeren palettenartigen Tragschichten (2), die voneinander abgekehrte sowie quer zueinander liegende Kantenflächen (5 bis 8 bzw. 13 bis 16) und eine Materialebene (17) definieren, mit einem Grundgestell (22) sowie einer Tischanordnung mit mindestens einem Lagentisch (23), dessen Tischfläche (18) zur gestapelten Aufnahme der Tragschicht (2) und Stapelschichten (3) eine Tischebene (19) definiert und der ggf. im Bereich einer Stapelstation (20, 21) quer zur Tischebene (19) verfahrbar gelagert ist, wobei Ausrichtmittel (30) zur genauen Ausrichtung der Tragschicht (2) und Stapelschichten (3) gegenüber der Tischfläche (18) in der Stapelstation (20, 21) vorgesehen sind und einander gegenüberliegende Ausrichtglieder (34, 35; 37, 38) umfassen, zur Durchführung des Verfahrens nach einem der Ansprüche 1 bis 3, **dadurch gekennzeichnet, dass** mindestens ein Ausrichtglied ein Schieber (35) für das Verschieben zur Ausrichtung der Tragschicht (2) und Stapelschichten (3) ist, der angetrieben und stufenlos verfahrbar ist.

5. Einrichtung nach Anspruch 4, **dadurch gekennzeichnet, daß** zur Stapelung der Stapelschichten (3) über eine Stapelhöhe mindestens ein Anschlag (34, 35, 37, 38) quer zur Tischebene (19) gegenüber der Tischfläche (18) annähernd gleichlaufend mit der Änderung der Stapelhöhe bewegbar sowie aufeinanderfolgend gegen unterschiedlich von der Tischfläche (18) entfernte Stapelschichten (3) schiebend bewegbar ist, daß insbesondere der Lagentisch (23) quer zur Tischebene (19) gegenüber dem Grundgestell (22) und dem Anschlag (34, 35, 37, 38) verfahrbar gelagert ist und daß vorzugsweise der Anschlag (34, 35) in einer Anschlaglagerung (44, 47) gehaltert ist, die gegenüber dem Grundgestell (22) feststehend ist.

6. Einrichtung nach Anspruch 4 oder 5, **dadurch gekennzeichnet, daß** Tragschicht (2) und erste Stapellage so gestapelt werden, daß sie im Stapel (4) in Ansicht auf die Material- bzw. Tischebene (17, 19) gegeneinander versetzte erste und zweite Kantenflächen (7, 13 bzw. 8, 14) bilden, daß mindestens ein Anschlag (34, 35) sowohl für die erste als auch für die zweite Kantenfläche (7, 13 bzw. 8, 14) vorgesehen und quer zu diesen Kantenflächen von einer ersten in eine zweite Anschlagstellung bewegbar ist, daß insbesondere der Anschlag (34) in mindestens einer Anschlagstellung formschlüssig festgelegt ist **und daß** vorzugsweised er Anschlag (34) eine Gleitfläche zur gleitenden Verschiebung an den Kantenflächen (7, 13) aufweist.

7. Einrichtung nach einem der Ansprüche 4 bis 6, **dadurch gekennzeichnet, daß** gesonderte Anschläge (36; 34, 35) zur Vorausrichtung und zur Fertigausrichtung der Stapelschichten in derselben Richtung (12) vorgesehen sind, von denen einer zur Vorausrichtung für die Stapelschichten (3) vor deren Abstützung an der Tischfläche (18) als der Tischfläche (18) gegenüberliegender Auflaufanschlag (36) und ein weiterer als zur Fertigausrichtung gegenüber dem Auflaufanschlag (36) zurückversetzter Gegenanschlag (34) für den angetriebenen Schieber (35) vorgesehen ist, daß insbesondere der Auflaufanschlag (36) in einem gegenüber der Tischfläche (18) mit Abstand gegenüberliegenden Zuführweg für die Stapelschichten (3) und der Gegenanschlag (34) näher bei der Tischebene (19) als der Auflaufanschlag (36) liegt und daß vorzugsweise der am Grundgestell (22) gelagerte Gegenanschlag (34) in eine gemeinsame Anschlagstellung mit einem Tischanschlag (33) überführbar ist, welcher mit dem Lagentisch (23) quer zur Tischebene (19) verfahrbar ist.

8. Einrichtung nach einem der Ansprüche 4 bis 7, **dadurch gekennzeichnet, daß** mindestens ein Anschlag (34, 35) an einem frei gegen die Tischfläche (18) vorstehenden Anschlagträger (46, 48) befestigt ist und näher bei der Tischebene (19) als die Verbindung des Anschlagträgers mit dem Grundgestell (22) liegt, daß insbesondere die Anschläge (34 bis 36) hängend an Anschlagführungen (44, 47, 49) des Grundgestells (22) gelagert sind und daß vorzugsweise einander gegenüberliegende Anschläge (34, 35; 37, 38) mit gesonderten Anschlag-Antrieben (43, 45, 47) bzw. Anschlagführungen (44, 47) bewegbar sind.

9. Einrichtung nach einem der Ansprüche 4 bis 8, **dadurch gekennzeichnet, daß** der Lagentisch (23) durch einen Fördertisch, wie einen Förderband-Tisch, gebildet sowie gegenüber dem Grundgestell mit einem Hubantrieb (28) stufenlos heb- und senkbar ist, daß insbesondere der Lagentisch (23) in einer unteren Stellung zur Aufnahme der Tragschicht (2) und in einer höchsten Stellung zur Aufnahme einer ersten Stapelschicht (3) auf der Tragschicht (2) angeordnet ist und daß vorzugsweise in der höchsten Stellung die Tragschicht (2) zwischen den Anschlägen (34, 35; 37, 38) sowie in darunterliegenden Stellungen die Tragschicht (2) tiefer als die Anschläge (34, 35; 37, 38) liegt.

10. Einrichtung nach einem der Ansprüche 7 bis 9, **dadurch gekennzeichnet, daß** zur Zuführung der Stapelschichten (3) auf den Lagentisch (23) ein Stapelförderer (50), wie ein unter dem Lagentisch (23) zurückgeführtes Lochband mit Tragkörpem (51) und zwischen diesen liegenden Abgabelücken (53) für den Durchtritt der Stapelschichten (3), vorgesehen ist, dessen Förderebene (10) der Tischfläche (18) etwa parallel gegenüber liegt, daß insbesondere im Förderweg des Stapelförderers (50) der Auflaufanschlag (36) sowie unter dem Förderweg der Gegenanschlag (34) und der Schieber (35) liegen und daß vorzugsweise in Draufsicht der die Tischfläche (18) überdeckende Stapelförderer (50) im wesentlichen nur im Bereich des Lagentisches (23) vorgesehen sowie an einem gesondert antreibbaren Übergabeförderer (63) angeschlossen ist, von welchem die Stapelschichten (3) unmittelbar an den Stapelförderer (50) annähernd ebenenkonstant übergeben werden.

11. Einrichtung nach einem der Ansprüche 4 bis 10, **dadurch gekennzeichnet, daß** zur Zuführung der Tragschicht (2) auf den Lagentisch (23) ein Anförderer (61), wie ein in einer Hubstellung unmittelbar an den Lagentisch (23) annähernd ebenengleich angeschlossenes Anförderband, vorgesehen ist, daß insbesondere die Förderrichtung (11) des Anförderers (61) bzw. des Lagentisches (23) annähernd rechtwinklig quer zur etwa ebenenparallelen Zuführrichtung (12) eines darüber liegenden Stapelförderers (50) liegt und daß vorzugsweise zur Abführung des Stapels (4) von dem Lagentisch (23) ein Abförderer (64), wie ein annähernd ebenengleich zum Anförderer (61) und in Draufsicht diesem gegenüberliegendes Abförderband, vorgesehen ist.

12. Einrichtung nach einem der Ansprüche 10 oder 11, **dadurch gekennzeichnet, daß** die Tischanordnung zwei benachbarte gesonderte Tischflächen (18) zur wahlweisen Aufnahme der Tragschicht und Stapelschichten (2, 3) umfaßt, daß insbesondere die Tischflächen (18) durch gesondert antreibbare Lagentische (23) gebildet sind, die in Zuführrichtung (11) der Stapelschichten (3) unmittelbar hintereinander liegen und wahlweise vom selben Stapelförderer (50) beschickt werden und daß vorzugsweise mindestens ein der stromaufwärts liegenden Tischfläche (18) zugeordneter Anschlag (36) aus dem Bewegungsweg der vom Stapelförderer (50) geförderten Stapelschichten (3) bewegbar ist.

## Claims

1. A method of stacking stack layers (3) of paper and, as compared thereto, larger surface, pallet-type support layers (2), defining edge faces (5 to 8 and 13 to 16 respectively) transverse to and facing away from each other and a material plane (17), comprising the steps of:
depositing on a table face (18) of a layer table (23) provided on the base frame (22) in a stacking station (20, 21) firstly a support layer (2) and then
depositing on said support layer (2) said stack layers (3) each oriented to said support layer (2) and formed into a stack (4),**characterized in**
slidingly aligning said support layer (2) by alignment members (34, 35; 37, 38) including powerable pushers engaging edge faces (5 to 8) of said support layer (2) each located transverse to the other with respect to table face (18),
depositing on said aligned support layer (2) a first lower stack layer of at least one stack layer (3) prealigned and finally aligned edge offset with respect to said support layer (2) by shifting on said support layer (2) by aligning means (34, 35; 37, 38) engaging two edge faces ( 13 to 16) of said stack layer before
depositing the subsequent stack layer prealigned on said lower stack layer and like said lower stack layer but slidingly thereon, finish aligned thereto.

2. The method as set forth in claim 1, **characterized in that**, after depositing each stack layer prealigned, said table face (18) is displaced or lowered exclusively transversely to a table plane (19) defined by said table face (18), and is then located in position before said stack layer is finally aligned, more particularly said stack layer being displaced during final alignment concurrent with the feed of the following stack layer and preferably said table face (18) only being lowered and not raised as of said first lower stack layer being deposited on said support layer (2) until removal of said completed stack (4).

3. The method as set forth in claim 1 or 2, **characterized in that** said support layer (2) and stack layers (3) are aligned by engagement of each like aligning means (34, 35; 37, 38).

4. A device for stacking stack layers (3) of paper and, as compared thereto, larger surface, pallet-type support layers (2), each defining edge faces transverse to and facing away from each other (5 to 8 and 13 to 16 respectively) and a material plane (17) comprising: a base frame (22) as well as a table assembly including at least one layer table (23) whose table face (18) for stacked receival of said support layer (2) and said stack layers (3) defines a table plane (19) and which, where necessary, in the region of said stacking station (20, 21) is displaceable transversely to said table plane (19), aligning means (30) for precisely aligning said support layer (2) and said stack layers (3) with respect to said table face (18) in said stacking station (20, 21) being provided and comprising aligning members (34, 35; 37, 38) for implenting the method as set forth in any of the claims 1 to 3, **characterized in that** at least one aligning member is a pusher (35) powerable for continuous displacement in aligning said support layer (2) and said stack layers (3).

5. The device as set forth in claim 4, **characterized in that** for stacking said stack layers (3) over a stack height at least one stop (34, 35, 37, 38) is displaceable transversely to said table plane (19) with respect to said table face (18) practically concurrent with the change in said stack height as well as slidingly displaceable in sequence against stack layers (3) differingly disposed remote from said table face (18), more particularly said layer table (23) being mounted displaceable transversely to said table plane (19) with respect to said base frame (22) and said stop (34, 35, 37, 38) and preferably said stop (34, 35) being mounted in a stop mount (44, 47) located fixed with respect to base frame (22).

6. The device as set forth in claim 4 or 5, **characterized in that** said support layer (2) and said first stack layer are stacked so that they form in said stack (4) first and second edge faces (7, 13 and 8, 14 respectively), each staggered with respect to the other, at least one stop (34, 35) being provided for said first and said second edge faces (7, 13 and 8,14 respectively) and displaceable transversely thereto from a first stop position into a second stop position, more particularly said stop (34) being defined positively located in at least one stop position and preferably said stop (34) comprising a sliding face for sliding displacement on said edge faces (7,13).

7. The device as set forth in any of the claims 4 to 6, **characterized in that** separate stops (36; 34, 35) are provided for prealignment and final alignment of said stack layers in the same direction (12) of which one is provided for prealignment of said stack layers (3) before their support by said table face (18) as said abutment stop (36) opposite said table face (18) and another is provided for final alignment with respect to said counterstop (34) set back with respect to abutment stop (36) for said powerable pusher (35), more particularly said abutment stop (36) being located in a feed path for said stack layers (3) spaced away from said table face (18) and said counterstop (34) being located nearer to said table plane (19) than said abutment stop (36) and preferably said counterstop (34) mounted on said base frame (22) being translatable into a common stop position with a table stop (33) displaceable with said layer table (23) transversely to said table plane (19).

8. The device as set forth in any of the claims 4 to 7, **characterized in that** at least one stop (34, 35) is secured to a stop mount (46, 48) freely protruding towards said table face (18) and is located nearer to said table plane (19) than to the connection of said stop mount with said base frame (22), more particularly said stops (34 to 36) being mounted suspended from stop guides (44, 47, 49) of said base frame (22) and preferably stops (34, 35; 37, 38) disposed opposite each other being displaceable by separate stop drives (43, 45, 47) or stop guides (44, 47).

9. The device as set forth in any of the claims 4 to 8, **characterized in that** said layer table (23) is formed by a conveying table such as a conveying belt table for lifting and lowering continuously with respect to said base frame by a power lift (28), more particularly said layer table (23) being disposed in a lower position for receiving said support layer (2) and in an uppermost position for receiving a first stack layer (3) on said support layer (2) and preferably said support layer (2) being located between said stops (34, 35; 37, 38) in said uppermost position and in positions therebelow lower than said stops (34, 35; 37, 38).

10. The device as set forth in any of the claims 7 to 9, **characterized in that** for feeding said stack layers (3) to said layer table (23) a stack conveyor (50) such as a perforated belt with supports (51) returned under said layer table (23) and passage gaps (53) between said supports (51) for the passage of said stack layers (3) is provided, said conveying plane (10) of said stack layers (3) being located roughly parallel to said table face (18), more particularly said abutment stop (36) being located in the conveying path of said stack conveyor (50) whilst said counterstop (34) and said pusher (35) are below said conveying path and preferably, as viewed from above, said stack conveyor (50) covering said table face (18) being provided substantially only in the region of said layer table (23) whilst being joined to a separately powerable transfer conveyor (63) from which said stack layers (3) are transferred practically constantly in the same plane directly to said stack conveyor (50).

11. The device as set forth in any of the claims 4 to 10, **characterized in that** for feeding said support layer (2) to said layer table (23) a feed conveyor (61) such as a feeder belt connected in a lifted position constantly in practically the same plane directly to said layer table (23) is provided, more particularly the conveying direction (11) of said feed conveyor (61) or of said layer table (23) being located roughly at right angles transversely to the roughly plane-parallel feed direction (12) of a stack conveyor (50) located thereabove and preferably for discharging said stack (4) from said layer table (23) a discharge conveyor (64) being provided, such as a discharge belt practically in the same plane as said feed conveyor (61) and opposite thereto as viewed from above.

12. The device as set forth in claim 10 or 11, **characterized in that** said table assembly comprises two separate, juxtaposed table faces (18) for optionally receiving said support layer (2) and said stack layers (3), more particularly said table faces (18) being formed by separately powerable layer tables (23) located directly in line in the feed direction (11) of said stack layers (3) and optionally served by said same stack conveyor (50) and preferably at least one stop (36) assigned to said upstream table face (18) being displaceable from the motion path of said stack layers (3) conveyed by said stack conveyor (50).

## Revendications

1. Procédé pour l'empilage de couches de pile (3) en papier et de couches portantes (2) genre palette, de surface plus grande, qui définissent des surfaces d'arête (de 5 à 8 ou encore de 13 à 16) opposées ainsi que situées transversalement l'une par rapport à l'autre et un plan de matériaux (17), procédé pour lequel sur une surface de table (18) d'une table à couches (23) prévues au socle (22) dans une station d'empilage (20, 21), d'abord une couche portante (2) et sur celle-ci ensuite les couches de pile (3) sont déposées ainsi que respectivement ajustées par rapport à la couche portante (2) et adaptées à la forme d'une pile (4), **caractérisé en ce que** la couche portante (2) est alignée en coulissant par rapport à la surface de table (18) par des éléments d'alignement (34, 35 ; 37, 38) comprenant des coulisseaux qui peuvent être actionnés et s'engageant auprès de surfaces d'arête (de 5 à 8) transversales les unes par rapport aux autres de la couche portante (2), **en ce qu'**ensuite est déposé de manière préajustée sur la couche portante (2) alignée, un premier cahier de pile inférieur, consistant au moins d'une couche de pile (3), ainsi que définitivement aligné par rapport à la couche portante (2), de manière que les arêtes soient décalées, avant la pose d'un cahier de pile suivant, par un déplacement sur la couche portante (2) au moyen d'éléments d'alignement (34, 35 ; 37, 38) s'engageant auprès de deux surfaces d'arête (de 13 à 16) de la couche portante transversales l'une par rapport à l'autre, et **en ce qu'**ensuite est déposé de manière préajustée sur le cahier de pile inférieur le cahier de pile suivant et il est définitivement aligné par rapport à celui-ci de la même façon que le cahier de pile inférieur, mais en coulissant sur celui-ci.

2. Procédé d'après la revendication 1, **caractérisé en ce qu'**après la pose préajustée du cahier de pile respectif, la surface de table (18) est déplacée ou encore abaissée uniquement en direction transversale par rapport à un plan de table (19) déterminé par la surface de table (18), qu'ensuite elle est bloquée et que seulement par la suite ce cahier de pile est définitivement aligné, **en ce que** pendant l'ajustage définitif spécialement le cahier de pile est mû parallèlement ou encore en même temps que l'amenée du cahier de pile suivant et **en ce que** de préférence la surface de table (18) est uniquement baissée et n'est plus soulevée dès la pose du premier cahier de pile inférieur sur la couche portante (2) jusqu'à l'enlèvement de la pile (4) achevée.

3. Procédé d'après la revendication 1 ou 2, **caractérisé en ce que** la couche portante (2) et les couches de pile (3) sont alignées par engagement des mêmes éléments d'alignement (34, 35 ; 37, 38) respectifs.

4. Dispositif pour l'empilage de couches de pile (3) en papier et de couches portantes (2) genre palette, de surface plus grande, qui définissent des surfaces d'arête (de 5 à 8 ou encore de 13 à 16) opposées ainsi que situées transversalement l'une par rapport à l'autre et un plan de matériaux (17), avec un socle (22) ainsi qu'une structure de table présentant au moins une table à couches (23), dont la surface de table (18) définit un plan de table (19) pour le logement empilé de la couche portante (2) et des couches de pile (3) et qui est logée de manière déplaçable en direction transversale par rapport au plan de table (19) éventuellement dans le domaine d'une station d'empilage (20,21), des moyens d'alignement (30) étant prévus dans la station d'empilage (20, 21) pour l'alignement précis de la couche portante (2) et des couches de pile (3) par rapport à la surface de table (18) et qui comprennent des éléments d'alignement (34, 35 ; 37, 38) opposés les uns aux autres pour réaliser le procédé d'après une des revendications de 1 à 3, **caractérisé en ce qu'**au moins un élément d'alignement est un coulisseau (35) pour le déplacement nécessaire pour l'alignement de la couche portante (2) et des couches de pile (3), qui est actionné et déplaçable sans gradations.

5. Dispositif d'après la revendication 4, **caractérisé en ce que** pour l'empilage des couches de pile (3) à une certaine hauteur d'empilage, au moins un arrêt (34, 35, 37, 38) est déplaçable par rapport à la surface de table (18) en direction transversale par rapport au plan de la table (19) de manière à peu près synchrone avec le changement de hauteur de pile ainsi que déplaçable avec un mouvement poussant consécutivement contre des couches de pile (3) présentant des écarts différents de la surface de table (18), **en ce que** notamment la table à couches (23) est logée de manière à pouvoir être déplacée par rapport au socle (22) et par rapport à l'arrêt (34, 35, 37, 38) en direction transversale par rapport au plan de table (19), et **en ce que** de préférence l'arrêt (34, 35) est retenu dans un logement d'arrêt (44, 47) qui est immobile par rapport au socle (22).

6. Dispositif d'après la revendication 4 ou 5, **caractérisé en ce que** la couche portante (2) et le premier cahier de pile sont empilés de manière qu'ils forment dans la pile (4) des surfaces d'arête (7, 13 ou encore 8, 14), premières et deuxièmes, décalées l'une par rapport à l'autre en projection sur le plan des matériaux ou encore de table (17, 19), **en ce qu'**au moins un arrêt (34, 35) est prévu non seulement pour la première mais aussi pour la deuxième surface d'arête (7, 13 ou encore 8, 14) et qu'il est déplaçable transversalement par rapport à ces surfaces d'arête à partir d'une première position d'arrêt jusqu'à une deuxième position d'arrêt, **en ce que** notamment l'arrêt (34) est immobilisé à engagement positif au moins dans une des positions d'arrêt et **en ce que** de préférence l'arrêt (34) présente une surface de glissement pour le déplacement coulissant aux surfaces d'arête (7, 13).

7. Dispositif d'après une des revendications de 4 à 6, **caractérisé en ce que** des arrêts (36 ; 34, 35) distincts sont prévus pour l'alignement préparatoire et pour l'alignement définitif des couches de pile dans la même direction (12), dont un est prévu pour l'alignement préparatoire pour les couches de pile avant qu'elles soient soutenues par la surface de table (18) en tant qu'arrêt d'impact (36) à l'opposé de la surface de table (18) et un autre est prévu pour l'alignement définitif en tant que contre-butée (34) pour le coulisseau (35) actionné, la contre-butée étant décalée en arrière par rapport à l'arrêt d'impact (36), **en ce que** notamment l'arrêt d'impact (36) se trouve dans une voie d'amenée pour les couches de pile (3), située avec un écart en face de la surface de table (18), et que la contre-butée (34) est plus proche du plan de table (19) que l'arrêt d'impact (36), et **en ce que** de préférence la contre-butée (34) logée au socle (22) peut être mise dans une même position d'arrêt que l'arrêt de table (33), qui est déplaçable avec la table à couches (23) en direction transversale par rapport au plan de table (19).

8. Dispositif d'après une des revendications de 4 à 7, **caractérisé en ce qu'**au moins un arrêt (34, 35) est fixé à un support d'arrêt (46, 48) saillant librement contre la surface de table (18) et qu'il est plus proche du plan de table (19) que la jonction entre le support d'arrêt et le socle (22), **en ce que** notamment les arrêts (de 34 à 36) sont logés en étant suspendus aux guidages d'arrêt (44, 47, 49) du socle (22) et **en ce que** de préférence des arrêts (34, 35, 37, 38) l'un à l'opposé de l'autre sont déplaçables par des propulseurs d'arrêt (43, 45, 47) ou encore par des guidages d'arrêt (44, 47) distincts.

9. Dispositif d'après une des revendications de 4 à 8, **caractérisé en ce que** la table à couches (23) est constituée d'une table de transport, telle qu'une table à courroie de transport ainsi qu'elle peut être soulevée et baissée de manière continue par rapport au socle au moyen d'un dispositif moteur de levée (28), **en ce que** notamment la table à couches (23) est disposée sur la couche portante (2) de manière à pouvoir loger dans une position inférieure la couche portante (2) et dans une position supérieure, la première couche de pile (3), et **en ce que** dans la position supérieure maximale la couche portante (2) se trouve de préférence entre les arrêts (34, 35 ; 37, 38) ainsi que, dans des positions inférieures, la couche portante (2) est située à une altitude plus basse que les arrêts (34, 35 ; 37, 38).

10. Dispositif d'après une des revendications de 7 à 9, **caractérisé en ce que** pour l'amenée des couches de pile (3) sur la table à couches (23) on prévoit un convoyeur de piles (50), tel qu'une bande perforée ramenée au-dessous de la table à couches (23), avec des corps de support (51) et des interstices de décharge (53) intermédiaires pour le passage des couches de pile (3), convoyeur de piles, dont le plan de transport (10) se trouve à peu près parallèlement en face de la surface de table (18), **en ce que** notamment l'arrêt d'impact (36) se trouve dans la voie de transport du convoyeur de piles (50) et que la contre-butée (34) et le coulisseau (35) se trouvent au-dessous de la voie de transport, et **en ce que** de préférence dans une vue de dessus le convoyeur de piles (50) recouvrant la surface de table (18) est prévu essentiellement seulement dans le domaine de la table à couches (23) ainsi qu'il est raccordé à un convoyeur de transfert (63) actionnable séparément, à partir duquel les couches de pile (3) sont transférées directement au convoyeur de piles (50) à peu près au même plan.

11. Dispositif d'après une des revendications de 4 à 10, **caractérisé en ce que** pour l'amenée de la couche portante (2) sur la table à couches (23) on prévoit un convoyeur d'amenée (61), tel qu'une courroie d'amenée raccordée dans une position de levage directement à la table à couches (23) à peu près au même plan, **en ce que** notamment la direction de transport (11) du convoyeur d'amenée (61) ou encore de la table à couches (23) est à peu près orthogonalement transversale par rapport à la direction d'amenée (12), dont le plan est parallèle à celle-ci, d'un convoyeur de piles (50) qui se trouve au-dessus, et **en ce que** de préférence on prévoit pour réduction de la pile (4) de la table à couches (23) un convoyeur de décharge (64) telle qu'une courroie de décharge à peu près au même plan que le convoyeur d'amenée (61) et situé en face en vue par dessus.

12. Dispositif d'après une des revendications 10 ou 11, **caractérisé en ce que** la structure de la table comprend deux surfaces de table (18) distinctes et limitrophes pour le logement facultatif de la couche portante et des couches de pile (2, 3), **en ce que** notamment les surfaces de table (18) sont formées par des tables de couches (23) pouvant être actionnées séparément, qui sont directement consécutives en direction d'amenée (11) des couches de pile (3) et qui sont alimentées optionnellement par le même convoyeur de piles (50), et **en ce que** de préférence au moins un arrêt (36) associé à la surface de table (18) en amont peut être enlevé de la voie de mouvement des couches de pile (3) transportées par le convoyeur de piles (50).
